# EUROPÄISCHE PATENTSCHRIFT

(11) **EP 1 408 002 B1**
(45) Veröffentlichungstag und Bekanntmachung des Hinweises auf die Patenterteilung: **25.01.2006**
(21) Anmeldenummer: 03020838.3
(22) Anmeldetag: 13.09.2003
(51) Int. Cl.: B67B 7/06

(54) **Korkenzieher für Champagnerkorken**
Cork-lifter for champagne corks
Tire-bouchon pour bouteilles de champagne

(30) Priorität: 07.10.2002 DE 10246716
(43) Veröffentlichungstag der Anmeldung: 14.04.2004
(73) Patentinhaber: Fackelmann GmbH + Co. KG, 91217 Hersbruck (DE)
(72) Erfinder: Krämer, Ralph, 66121 Saarbrücken (DE)
(74) Vertreter: Schneck, Herbert

(56) Entgegenhaltungen:
- EP-A- 0 664 274
- DE-C- 164 199
- US-A- 442 735
- US-A- 4 606 245
- US-A- 4 947 711
- US-A- 6 016 721

## Beschreibung

Die Erfindung richtet sich auf einen Korkenzieher für Korken von Champagner-, Sekt-, Prosecco-, Cidre-Flaschen oder dergleichen, wobei der Korken mit einem wulstartig verdickten Abschnitt die Stirnseite des Flaschenhalses übergreift und ein Mitnahmekragen des Korkenziehers den wulstartigen Abschnitt des Korkens zum Herausziehen desselben untergreift, wobei der Mitnahmekragen über eine Betätigungseinrichtung in Form eines Hebels oder Spindelantriebs in Richtung der Längsachse der Flasche relativ zu einem sich an der Flasche abstützenden Widerlagerkragen anhebbar ist.

Gattungsgemäße Korkenzieher mit einem Schwenkhebel sind aus US 4,598,613 und EP 0 291 546 bekannt. Die EP 0 229 560 A1 und die US 2,761,338 beschreiben gattungsgemäße Korkenzieher, wo die Betätigungseinrichtung als Gewindeanordnung angeordnet ist.

Die Schrift DE 164 199 offenbart einen gattungsgemäßen Korkenzieher gemäß dem Oberbegriff des Anspruchs 1.

Sämtliche vorbekannte Lösungen weisen den Nachteil auf, dass Sie entweder kein ansprechendes Design ermöglichen oder handhabungstechnische Nachteile besitzen.

Hiervon ausgehend liegt der Erfindung die Aufgabe zu Grunde, einen Korkenzieher der eingangs genannten Art so auszugestalten, dass er bei kostengünstiger Herstellbarkeit und ansprechender Gestaltung eine einfache Handhabung ermöglicht, sodass handhabende Personen mit vergleichsweise kleinen Händen und geringer Kraft den Korkenzieher mühelos und sicher betätigen können.

Diese Aufgabe wird erfindungsgemäß dadurch gelöst, dass der Mitnahmekragen an einer ersten Zylinderhalbschale angeordnet ist, dass der Widerlagerkragen an einer zweiten komplementären Zylinderhalbschale ausgebildet ist, und dass beide Zylinderhalbschalen jeweils eine Ausnehmung für den wulstartig verdickten Abschnitt des Korkens aufweisen, wobei durch die Betätigungseinrichtung der Mitnahmekragen zum Entfernen des Korkens anhebbar ist und der Korken während des Anhebens längs der zweiten Zylinderhalbschale geführt wird.

Durch die erfindungsgemäße Ausgestaltung wird eine symmetrische Kraftverteilung erreicht, sodass während der Handhabung Kippmomente vermieden werden. Der Korken ist stets sicher geführt und nach dem Entfernen aus dem Flaschenhals festgelegt und leicht und problemlos entnehmbar.

In weiterer Ausgestaltung der Erfindung ist vorgesehen, dass die Betätigungseinrichtung als Schwenkhebel ausgebildet ist, wobei am oberen Ende jeder Zylinderhalbschale ein Schwenklager für den Schwenkhebel derart vorgesehen ist, dass ein innerer Hebelabschnitt des Schwenkhebels die beiden Schwenklager überbrückt.

Der Korkenzieher wird vorzugsweise aus Metall realisiert, wobei dann vorgesehen sein kann, dass die Innenseite des Schwenkhebels und/oder die Außenseite der zweiten Zylinderhalbschale mit einer Kunststoff-Beschichtung oder Kunststoff-Auflage versehen ist.

Zur sicheren Führung und Erfassung des Korken-Kopfes kann oberhalb des Mitnahmekragens etwa entsprechend der Höhe der wulstartigen Verdickung des Korkens ein Haltekragen derart ausgebildet sein, dass die wulstartige Verdickung des Korkens zwischen Mitnahmekragen und Haltekragen angeordnet ist, wenn der Korkenzieher angesetzt wird.

Zur Erzielung einer definierten Führung beim Herausziehen kann an der zweiten Zylinderhalbschale unterhalb des Widerlagerkragens ein Führungskragen angeordnet sein.

Gemäß einer bevorzugten Ausführungsform ist vorgesehen, dass jedes Schwenklager einen zwischen zwei gabelartigen Schwenklagerflanschen angeordneten Schwenklagerbolzen umfasst, wobei die Schwenklagerflansche mit Vertiefungen in der Oberfläche des inneren Abschnitts des Schwenkhebels angeordnet sind, sodass die Begrenzungen der Vertiefungen als Anschläge für die Schwenkbewegung wirken.

Nachfolgend wird die Erfindung an Hand eines bevorzugten Ausführungsbeispiels in Verbindung mit der Zeichnung näher erläutert. Dabei zeigen:
- Fig. 1: einen Längsschnitt durch einen vollständigen erfindungsgemäßen Korkenzieher,
- Fig. 2: eine Ansicht einer ersten Zylinderhalbschale von innen,
- Fig. 3: eine Ansicht einer zweiten Zylinderhalbschale von innen,
- Fig. 4: einen Schnitt längs der Linie IV-IV in Fig. 1,
- Fig. 5: eine Seitenansicht einer zweiten Ausführungsform eines erfindungsgemäßen Korkenziehers und
- Fig. 6: eine Ansicht in Richtung des Pfeils VI in Fig. 5 der zweiten Zylinderhalbschale.

Ein in der Zeichnung dargestellter Korkenzieher umfasst eine erste Zylinderhalbschale 1, eine zweite Zylinderhalbschale 2 und als Bewegungseinrichtung einen Schwenkhebel 3.

An der Oberseite der ersten Zylinderhalbschale 1 ist ein Schwenklagerflansch 4 mit einer Schwenklagerbohrung 5 und an der Oberseite der zweiten Zylinderhalbschale 2 ist ein Schwenklagerflansch 6 mit einer Schwenklagerbohrung 7 angeordnet, welche jeweils von Schwenklagerbolzen durchsetzt werden, welche am Schwenkhebel (in der Zeichnung nicht dargestellt) gelagert sind.

An der ersten Zylinderhalbschale 1 ist ein nach innen vorspringender Mitnahmekragen 8 und oberhalb desselben etwa im Abstand entsprechend der Höhe der wulstartigen Verdickung eines Sektkorkens ein Haltekragen 9 ausgebildet.

An der zweiten Zylinderhalbschale 2 ist bei der in Fig. 1 dargestellten Ausgangsposition, in welcher der Sektkorken erfasst wird, ein Widerlagerkragen 10 in Höhe des Mitnahmekragens 8 ausgebildet und unterhalb desselben ein Führungskragen 11.

Die erste Zylinderhalbschale 1 und die zweite Zylinderhalbschale 2 weisen jeweils Ausnehmungen 12, 13 etwa entsprechend Form und Größe des verdickten Abschnitts des herauszuziehenden Sektkorkens auf.

An der Innenseite des Schwenkhebels 3 ist eine Kunststoffauflage 14 und an der Außenseite der zweiten Zylinderhalbschale 2 eine Kunststoffauflage 15 vorgesehen.

Die Handhabung des Korkenziehers erfolgt wie nachfolgend beschrieben:

Mit einer Hand umfasst die Bedienungsperson den Schwenkhebel 3 und mit der anderen Hand die Außenseite der beiden Zylinderhalbschalen 1, 2. Dabei wird der Mitnahmekragen 8 und der Widerlagerkragen 10 in den Spalt zwischen der Unterseite der wulstartigen Verdickung des Korkens und der Stirnseite des Flaschenhalses hineingedrückt, sodass der Widerlagerkragen 10 sich auf dieser Stirnseite abstützt und der Mitnahmekragen 8 an der Unterseite des verdickten Abschnitts des Korkens anliegt.

Wird nun der Schwenkhebel 3 in Richtung des Pfeils 16 nach oben geschwenkt, wirkt auf die zweite Zylinderhalbschale 2 auf Grund des Schwenklagers 7 eine Kraft nach unten in Richtung des Pfeils 17, sodass der Widerlagerkragen 10 sich auf der Stirnseite der Flaschenmündung abstützt, und auf die erste Zylinderhalbschale 1 eine Kraft nach oben in Richtung des Pfeils 18, sodass der verdickte Abschnitt des Korkens und damit der Korken selbst in Richtung der Flaschenlängsachse nach oben mitgenommen und aus der Flaschenmündung gezogen wird, wobei die zweite Zylinderhalbschale 2 als Führung für den Korken dient und gleichzeitig dafür sorgt, dass dieser nach dem Entfernen aus der Flaschenmündung definiert festgelegt ist und nicht wegfliegen kann.

Bei der zweiten Ausführungsform nach Fig. 5 und Fig. 6 ist vorgesehen, dass zur Lagerung des Schwenkhebels 3 Schwenklagerbolzen 19, 20 in gabelförmigen Schwenklagerflanschen 4', 6' gelagert sind. Der Endabschnitt 21 des Schwenkhebels 3 weist eine Vertiefung 22 für die Schwenklagerflansche 4', 6' auf, wobei die Begrenzungen 23, 24 der Vertiefung 22 als Anschläge für die Schwenkbewegung des Schwenkhebels 3 dienen.

## Patentansprüche

1. Korkenzieher für Korken von Champagner-, Sekt-, Prosecco-, Cidre-Flaschen oder dergleichen, wobei der Korken mit einem wulstartig verdickten Abschnitt die Stirnseite des Flaschenhalses übergreift und ein Mitnahmekragen des Korkenziehers den wulstartigen Abschnitt des Korkens zum Herausziehen desselben untergreift, wobei der Mitnahmekragen über eine Betätigungseinrichtung in Form eines Hebels oder Spindelantriebs in Richtung der Längsachse der Flasche relativ zu einem sich an der Flasche abstützenden Widerlagerkragen anhebbar ist, **dadurch gekennzeichnet, dass** der Mitnahmekragen (8) an einer ersten Zylinderhalbschale (1) angeordnet ist, dass der Widerlagerkragen (10) an einer komplementär zur ersten Zylinderhalbschale geformten zweiten Zylinderhalbschale (2) ausgebildet ist, und dass beide Zylinderhalbschalen (1, 2) jeweils eine Ausnehmung (12, 13) für den wulstartig verdickten Abschnitt des Korkens aufweisen, wobei durch die Betätigungseinrichtung der Mitnahmekragen (8) zum Entfernen des Korkens anhebbar ist und der Korken während des Anhebens längs der zweiten Zylinderhalbschale (2) geführt wird.

2. Korkenzieher nach Anspruch 1, **dadurch gekennzeichnet, dass** die Betätigungseinrichtung als Schwenkhebel (3) ausgebildet ist, wobei am oberen Ende jeder Zylinderhalbschale (1, 2) ein Schwenklager für den Schwenkhebel (3) derart vorgesehen ist, dass ein innerer Hebelabschnitt (21) des Schwenkhebels (3) die beiden Schwenklager überbrückt.

3. Korkenzieher nach Anspruch 2, **dadurch gekennzeichnet, dass** die Innenseite des Schwenkhebels (3) und/oder die Außenseite der zweiten Zylinderhalbschale (2) mit einer Kunststoff-Beschichtung oder Kunststoff-Auflage (14, 15) versehen ist.

4. Korkenzieher nach Anspruch 1, **dadurch gekennzeichnet, dass** oberhalb des Mitnahmekragens (8) etwa entsprechend der Höhe der wulstartigen Verdickung des Korkens ein Haltekragen (9) derart ausgebildet ist, dass die wulstartige Verdickung des Korkens zwischen Mitnahmekragen (8) und Haltekragen (9) angeordnet ist.

5. Korkenzieher nach Anspruch 1, **dadurch gekennzeichnet, dass** an der zweiten Zylinderhalbschale (2) unterhalb des Widerlagerkragens (10) ein Führungskragen (11) angeordnet ist.

6. Korkenzieher nach Anspruch 1, **dadurch gekennzeichnet, dass** jedes Schwenklager einen zwischen zwei gabelartigen Schwenklagerflanschen (4', 6') angeordneten Schwenklagerbolzen (19, 20) umfasst, wobei die Schwenklagerflansche (4', 6') in Vertiefungen (22) der Oberfläche des inneren Abschnitts (21) des Schwenkhebels (3) angeordnet sind, sodass die Begrenzungen (23, 24) der Vertiefungen (22) als Anschläge für die Schwenkbewegung wirken.

## Revendications

1. Tire-bouchon pour bouchons de bouteilles de champagne, de mousseux, de Prosecco, de cidre et similaires, le bouchon coiffant la face frontale du goulot de bouteille par un tronçon renflé en forme de bourrelet, et un col d'entraînement du tire-bouchon saisissant par le bas le tronçon en forme de bourrelet du bouchon pour le faire sortir, le col d'entraînement pouvant être soulevé relativement à un col en contre-butée prenant appui sur la bouteille, via un dispositif d'actionnement qui a la forme d'un levier ou d'un entraînement à broche en direction de l'axe longitudinal de la bouteille, **caractérisé en ce que** le col d'entraînement (8) est agencé sur une première demi-coque cylindrique (1), **en ce que** le col en contre-butée (10) est réalisé sur une deuxième demi-coque cylindrique (2) conformée de manière complémentaire à la première demi-coque cylindrique, et **en ce que** les deux demi-coques cylindriques (1, 2) présentent chacune un évidement (12, 13) pour le tronçon renflé en forme de bourrelet du bouchon, le col d'entraînement (8) pouvant être soulevé par le dispositif d'actionnement pour enlever le bouchon, et le bouchon étant guidé pendant le soulèvement le long de la deuxième demi-coque cylindrique (2).

2. Tire-bouchon selon la revendication 1, **caractérisé en ce que** le dispositif d'actionnement est réalisé sous forme de levier pivotant (3), et à l'extrémité supérieure de chaque demi-coque cylindrique (1, 2) est prévu un palier pivotant pour le levier pivotant (3), de telle sorte qu'un tronçon de levier intérieur (21) du levier de pivotement (3) surmonte les deux paliers de pivotement.

3. Tire-bouchon selon la revendication 2, **caractérisé en ce que** la face intérieure du levier pivotant (3) et/ou la face extérieure de la deuxième demi-coque cylindrique (2) est pourvue d'un revêtement en matière plastique ou d'une couche de matière plastique (14, 15).

4. Tire-bouchon selon la revendication 1, **caractérisé en ce qu'**au-dessus du col d'entraînement (8), approximativement à la hauteur du renflement en forme de bourrelet du bouchon, un col de retenue (9) est réalisé de telle sorte que le renflement en forme de bourrelet du bouchon est agencé entre le col d'entraînement (8) et le col de retenue (9).

5. Tire-bouchon selon la revendication 1, **caractérisé en ce qu'**un col de guidage (11) est agencé sur la deuxième demi-coque cylindrique (2) au-dessous du col de contre-butée (10).

6. Tire-bouchon selon la revendication 1, **caractérisé en ce que** chaque palier pivotant comprend un goujon de palier pivotant (19, 20) agencé entre deux brides de palier pivotant (4', 6') en forme de fourches, les brides de palier pivotant (4', 6') étant agencées dans des creux (22) de la surface du tronçon intérieur (21) du levier pivotant (3), de sorte que les délimitations (23, 24) des creux (22) agissent en tant que butée pour le mouvement de pivotement.

## Claims

1. A corkscrew for corks of bottles of champagne, sparkling wine, prosecco, cider or the like, wherein a build-up portion of said cork surrounds the front side of the bottleneck while a driving collar of the corkscrew engages the build-up portion of said cork from beneath for pulling out said cork, wherein the driving collar is liftable by means of an actuating means shaped as a lever or spindle drive in the direction of the longitudinal axis of the bottle relative to an abutment collar supported by the bottle, **characterized in that** said driving collar (8) is arranged on a first half-cylinder shell (1); **in that** said abutment collar (10) is formed on a second half-cylinder shell (2) formed complementary to the first half-cylinder shell; and **in that** each of said half-cylinder shells (1, 2) comprises a recess (12, 13) for the build-up portion of said cork, wherein said driving collar (8) is liftable by means of said actuating means for pulling out said cork while said cork is guided along said second half-cylinder shell (2) during its being lifted.

2. A corkscrew according to Claim 1, **characterized in that** said actuating means is formed as a swivel lever (3), wherein a swivel bearing for said swivel lever (3) is provided on the upper end of each half-cylinder shell (1, 2), respectively, in such a manner that an inner lever portion (21) of said swivel lever (3) bridges the two swivel bearings.

3. A corkscrew according to Claim 2, **characterized in that** the inner side of said swivel lever (3) and/or the outer side of said second half-cylinder shell (2) is provided with a plastic coating or plastic lining (14, 15).

4. A corkscrew according to Claim 1, **characterized in that** an engaging collar (9) is formed above said driving collar (8) at a height roughly corresponding to said build-up portion of said cork so that said build-up of the cork is arranged between said driving collar (8) and said engaging collar (9).

5. A corkscrew according to Claim 1, **characterized in that** a guiding collar (11) is arranged on said second half-cylinder shell (2) below said abutment collar (10).

6. A corkscrew according to Claim 1, **characterized in that** each swivel bearing comprises a swivel bearing bolt (19, 20) arranged between two fork-like swivel bearing flanges (4', 6'), wherein said swivel bearing flanges (4', 6') are arranged in recesses (22) of the surface of the inner portion (21) of said swivel lever (3) so that the borders (23, 24) of said recesses (22) act as stops for the swivelling motion.
